# EUROPÄISCHE PATENTSCHRIFT

(11) **EP 0 542 189 B1**
(45) Veröffentlichungstag und Bekanntmachung des Hinweises auf die Patenterteilung: **15.05.1996**
(21) Anmeldenummer: 92119196.1
(22) Anmeldetag: 09.11.1992
(51) Int. Cl.: F02N 17/06, F01P 11/20

(54) **Verfahren zur schnellen Einstellung der Betriebstemperatur einer Masse durch einen fliess- oder rieselfähigen Wärmeträger insbesondere zur Schnellaufheizung eines Kraftfahrzeugmotors beim Kaltstart**
Method to rapidly achieve the service temperature of a mass by use of a liquid or pourable heat transfer medium, particularly for rapid heating of an internal combustion engine during a cold start
Procédé pour atteindre rapidement la température de service d'une masse à l'aide d'un agent caloporteur liquide ou coulant, en particulier pour réchauffage rapide d'un moteur à combustion interne, lors d'un démarrage à froid

(30) Priorität: 09.11.1991 DE 4136910
(43) Veröffentlichungstag der Anmeldung: 19.05.1993
(73) Patentinhaber: Schatz, Oskar, Dr.-Ing., D-82131 Gauting (DE)
(72) Erfinder: Schatz, Oskar, Dr.-Ing., D-82131 Gauting (DE)
(74) Vertreter: Dipl.-Ing. H. Hauck, Dipl.-Ing. E. Graalfs, Dipl.-Ing. W. Wehnert, Dr.-Ing. W. Döring

(56) Entgegenhaltungen:
- US-A- 4 217 864
- BWK BRENNSTOFF WÄRME KRAFT Bd. 43, Nr. 6, Juni 1991, DÜSSELDORF DE Seiten 333 - 337 O. SCHATZ 'Latentwärmespeicher für Kaltstartverbesserung von Kraftfahrzeugen.'

## Beschreibung

Die Erfindung betrifft ein Verfahren zur schnellen Einstellung der Betriebstemperatur einer Masse, die mit einem einen Speicher für fühlbare Wärme umfassenden, einen fließ- oder rieselfähigen Wärmeträger enthaltenden System im Wärmetausch steht, insbesondere zur Schnellaufheizung eines Kraftfahrzeugmotors beim Kaltstart

In der Technik sind vielfach Vorgänge bekannt, für deren optimalen Verlauf eine in einem vorgegebenen Bereich liegende Betriebstemperatur der Vorrichtung oder Anlage erforderlich ist, in der der Vorgang abläuft, wobei für die gegebenenfalls erforderlich werdende Wärmezu- oder -abfuhr ein Wärmeträger eingesetzt werden kann, der in einem mit der Vorrichtung oder Anlage einen Wärmeaustausch ermöglichenden System bewegbar ist. Dabei ist es bekannt, diesem System einen Wärmespeicher zuzuordnen, in dem gespeist durch den während des Betriebs die Betriebstemperatur annehmenden Wärmeträger eine Wärmemenge gespeichert werden kann, die im Bedarfsfall, insbesondere nach einer Betriebsunterbrechung mit entsprechender Annäherung der Temperatur der Vorrichtung oder Anlage an die Umgebungstemperatur, eingesetzt werden kann, um die Vorrichtung oder Anlage ganz oder teilweise möglichst rasch wieder auf die optimale Betriebstemperatur zu bringen. Es ist dabei je nach Art des ablaufenden Vorgangs und der dabei benötigten Betriebstemperatur sowohl möglich, Wärme zuzuführen, wenn die Betriebstemperatur über der Umgebungstemperatur liegt, als auch Wärme abzuführen, wenn die Betriebstemperatur unter der Umgebungstemperatur liegt.

Ein typisches Beispiel für einen Vorgang der vorstehend erwähnten Art ist der Betrieb eines Verbrennungsmotors, beispielsweise für Kraftfahrzeuge, bei dem nach dem Kaltstart der Motor oder wesentliche Teile desselben zunächst auf eine minimale Betriebstemperatur gebracht werden muß, worauf die maximal zulässige Betriebstemperatur durch Wärmeabfuhr über einen Kühlmittelkreislauf und einen in diesen einbezogenen Wärmetauscher aufrechterhalten wird, bis der Motor stillgesetzt wird. Dabei ist es bekannt, mit der abzuführende Verlustwärme des Motors einen Wärmespeicher zu laden, der bei einem Betriebszustand mit Wärmedefizit oder aber auch beim Kaltstart Wärme abgeben kann und damit zur Reduzierung von Verschleiß, Kraftstoffverbrauch, Abgasemissionen und Lärm bzw. zur Verbesserung der Kaltstart- und Fahrfähigkeit beiträgt, aber auch eine frühzeitige Wirkung der Kabinenheizung ermöglicht.

Als Speicher werden nach dem Stand der Technik (siehe z.B. BWK Brennstoff Wärme Kraft Bd. 43 Nr.6 5.333-337) Latentwärmespeicher vorgeschlagen, weil sie eine hohe Energiedichte aufweisen, was sich insbesondere bei den Forderungen nach geringem Gewicht und geringem Volumen bei Personenkraftwagen vorteilhaft auswirkt. Andererseits sind die Anschaffungskosten für Latentwärmespeicher verhältnismäßig hoch.

Es sind auch Speicher für fühlbare Wärme bekannt, beispielsweise solche, die mit flüssigen Wärmeträgern zusammenwirken, indem sie das übliche Kühlmittel von Kraftfahrzeugmotoren speichern. Solche Speicher führen zu niedrigen Kosten und kurzen Be- und Entladezeiten, verursachen andererseits aber ein prohibitiv hohes Volumen und Gewicht, was den Einbau in moderne Kraftfahrzeuge verhindert oder zumindest sehr erschwert.

Solche Wärmespeicher für fühlbare Wärme, bei welchen die Wärme im Wärmeträger gespeichert wird, der seinerseits im Wärmespeicher eingelagert wird, transferieren ihre Wärme an die Wärmesenke bzw. den aufzuheizenden Bereich dadurch, daß der Wärmeträger kontinuierlich umgepumpt wird. Dadurch ergibt sich eine Ausgleichstemperatur, die sich im Verhältnis der wärmeaktiven Massen des Wärmespeichers und des aufzuheizenden Systems zwischen der Temperatur im Wärmespeicher und im aufzuheizenden Bereich bei Entladebeginn des Wärmespeichers einstellt.

Die Wärmeabgabe des Wärmespeichers entspricht demnach der Temperaturdifferenz des im Wärmespeicher befindlichen Wärmeträgers vor und nach der Entladung. Beim Betrieb von Verbrennungsmotoren setzt sich die Temperatur im Wärmeträger vor der Entladung zusammen aus der maximal möglichen Beladetemperatur, die bei modernen Kraftfahrzeugmotoren in der Regel 85°C beträgt, und dem Temperaturabfall im Wärmeträger während der Speicherungsphase, der von der Dauer der Speicherung und den Wärmeverlusten des Speichers an die Umgebung abhängig ist.

Da für die Wärmeabgabe an den Motor zur Erzielung einer bestimmten Reduzierung der Abgase eine gewisse Mindestmenge an Wärme erforderlich ist, um die erforderliche Temperaturerhöhung zumindest der relevanten Motorteile zu bewirken, ergibt sich daraus, daß die Größe des Wärmespeichers von der Temperaturdifferenz vor und nach der Entladung abhängig ist. Je größer die realisierbare Temperaturdifferenz ist, desto kleiner und leichter kann der Speicher werden.

Ein Verfahren nach dem Oberbegriffs des Anspruchs 1 ist aus der US-A-4,217,864 bekannt. Bei diesem Stand der Technik besteht der Speicher für fühlbare Wärme aus einem isolierten Speicherbehälter, der an seinem unteren Ende mit dem Kühlmittelkreislauf des Kraftfahrzeugmotors und an seiem oberen Ende mit seinem Akkumulator verbunden ist. Beim Abschalten des Motors wird das im Kühlmittelkreislauf umlaufende Kühlmittel in den Speicher gepumpt, und hierbei wird im Speicher befindliche Luft in den Akkumulator verdrängt. Bei Anlassen des Motors verdrängt umgekehrt die komprimierte Luft im Akkumulator das Kühlmittel aus dem Speicher zurück in den Kühlmittelkreislauf, so daß es den Motor aufheizen kann. - Bei diesem Verfahren ist eine sowohl hinsichtlich der Kosten wie auch des Platz- und Gewichtsbedarfs aufwendige Isolierung erforderlich, um die Wärme im Speicher möglichst lange zu halten. Auch der zusätzlich zum Speicher vorgesehene Akkumulator erhöht den Platz- und Gewichtsbedarf.

Der Erfindung liegt die Aufgabe zugrunde, ein Verfahren der vorstehend genannten Art so auszugestalten, daß mit möglichst kostengünstigen Mitteln und mit möglichst geringem Platz- und Gewichtsbedarf eine möglichst schnelle Temperaturänderung realisierbar ist, und daß die nutzbare Temperaturdifferenz des Speichermediums erhöht, sowie die in Bezug auf eine bestimmte Motorwirkung zuzuführende Wärmemenge reduziert wird.

Die Lösung dieser Aufgabe ist in Anspruch 1 und Anspruch 3 definiert.

Abweichend von der bisher üblichen Praxis enthält das System nur eine den Funktionsbereich füllende Menge des Wärmeträgers, die sich während des Betriebs im Funktionsbereich des Systems, während der Betriebsruhe dagegen im Speicher befindet, wobei das verbleibende Systemvolumen mit Luft gefüllt ist. Damit ergibt sich eine Gewichtseinsparung. Außerdem wird die gesamte Menge des Wärmeträgers bei Eintritt der Betriebsruhe durch die Wärmeisolation des Speichers so weit wie möglich auf der Betriebstemperatur gehalten, so daß sich nur die während des Betriebs mit dem Wärmeträger im Wärmetausch stehende feste Masse an die Umgebungstemperatur anpassen wird. Bei Wiederaufnahme des Betriebs wird der Wärmeträger aus dem Speicher in den Funktionsbereich abgegeben und kann dann die gespeicherte Wärmemenge voll an die mit dem System im Wärmetausch stehende feste Masse abgeben, ohne daß ein Teil der Wärmemenge - wie bisher - zur Erwärmung einer im Funktionsbereich verbliebenen und der Anpassung an die Umgebungstemperatur unterworfenen Menge des Wärmeträgers abgegeben werden muß.

Eine vorteilhafte Ausgestaltung besteht darin, daß während der Speicherungsdauer auftretende Speicherungsverluste durch mindestens ein im Speicher angeordnetes Latentspeicherelement ausgeglichen werden.

Dabei besteht eine weitere zweckmäßige Ausführungsform darin, daß der Wärmeträger zur Beladung des Latentspeicherelements über den Speicher geführt wird, wenn die Masse ihre Betriebstemperatur erreicht hat.

Eine besonders vorteilhafte Ausgestaltung, bei der die Restwärme nach dem Stillsetzen des Motors genutzt wird, besteht darin, daß der bei Eintritt des Betriebsruhe in den Speicher überführte Wärmeträger nach der Aufheizung der festen Masse des Speichers und/oder Ladung des Latentspeicherelements in den mit der Masse im Wärmetausch stehenden Bereich des Systems zurückgeführt und nach erneuter Wärmeaufnahme wieder in den Speicher überführt wird.

Anhand der nun folgenden Beschreibung der in der Zeichnung dargestellten Ausführungsbeispiele von Kühlmittelsystemen von Kraftfahrzeugverbrennungsmotoren zur Durchführung der Erfindung wird diese näher erläutert.

Es zeigt:
- Fig. 1: eine schematische Darstellung eines Kraftfahrzeugverbrennungsmotors mit seinem Kühlmittelsystems in einer ersten Ausführungsform mit tiefliegendem Speicher und
- Fig. 2: eine Ausführungsform des Kühlmittelsystems mit hochliegendem Speicher.

Übereinstimmende oder einander entsprechende Elemente werden in den Figuren mit gleichen Bezugszeichen gekennzeichnet.

Ein Verbrennungsmotor 10 ist in ein insgesamt mit 12 bezeichnetes Kühlmittelsystem einbezogen, das mit dem Motor 10 über einen Kühlmitteleinlaß 14 und einen Kühlmittelauslaß 16 verbunden ist. Auf den Kühlmittelauslaß 16 folgt eine Verzweigung 18, von der aus das Kühlmittel einerseits über eine luftgeregelte Heizung 20, ein Richtungsventil 22, ein Dreiwegeventil 24 und eine Kühlmittelpumpe 26 zum Kühlmitteleinlaß 14 und andererseits je nach Stellung eines Thermostatventils 28 entweder über eine Leitung 30 und ein Richtungsventil 32 oder über eine Leitung 33 und einen Kühler 34 zur Kühlmittelpumpe 26 und von dieser zum Kühlmitteleinlaß 14 strömt.

An der tiefsten Stelle des Systems ist ein wärmeisolierter Speicher 36 angeordnet, dessen Volumen so bemessen ist, daß er im wesentlichen das während des Betriebs des Motors 10 über diesen zirkulierende Kühlmittel aufnehmen kann. Der Speicher 36 ist über eine Füll- und Entleerungsleitung 38 mit dem Dreiwegeventil 24 verbunden. Außerdem ist im oberen Bereich des Speichers 36 eine Luftleitung 40 angeschlossen, die zur Verzweigung 18 führt. Vor der Einmündung der Luftleitung 40 in die Verzweigung 18 kann in der Luftleitung 40 ein Absperrventil vorgesehen sein, das nach der Entleerung des Speichers 36 in das über den Motor 10 führende Kühlmittelsystem 12 bzw. der Füllung der Kühlmittelkanäle im Motor 10 geschlossen und bei der Füllung des Speichers 36 wieder geöffnet werden kann. Falls ein solches Absperrventil vorgesehen wird, sollte auch ein Ausgleichsbehälter im Kühlmittelsystem 12 vorgesehen werden, wie er in Fig. 2 gezeigt ist.

Während der Betriebsruhe des Motors 10 befindet sich das Kühlmittel im Speicher 36, während das Kühlmittelsystem 12, soweit es frei von Kühlmittel ist, mit Luft gefüllt ist. Beim Start des Motors 10 oder kurz danach sobald Bedarf an Kühlung besteht, wird durch eine Elektropumpe 42 in der Leitung 38 das Kühlmittel aus dem Speicher 36 abgezogen und über das auf Durchfluß von der Leitung 38 zur Kühlmittelpumpe 26 eingestellte Dtreiwegeventil 24 in das Kühlmittelsystem 12 überführt. Dabei wird die Luft verdrängt und über die Leitung 40 in den Speicher 36 überführt.

Sobald der Speicher 36 entleert ist, wird das Dreiwegeventil 24 auf Durchfluß vom Richtungsventil 22 zur Kühlmittelpumpe 26 gestellt, so daß das Kühlmittel im Kühlmittelsystem 12 gehalten wird.

Wird der Motor 10 stillgesetzt, wird das Dreiwegeventil 26 wieder umgeschaltet, so daß das heiße Kühlmittel unter dem Einfluß der Schwerkraft in den Speicher 36 zurückfließt. Dabei wird an den Speicher Wärme abgegeben. Außerdem kann im Speicher 36 ein Latentspeicherelement 44 vorgesehen sein, an das zu dessen Ladung ebenfalls Wärme abgegeben wird. Um diesen Wärmeverlust auszugleichen, wird nach wenigen Minuten durch die Elektropumpe 42 das Kühlmittel noch einmal in das Kühlmittelsystem 12 zurückgepumpt, um die Restwärme des Motors aufzunehmen, worauf es wieder in den Speicher zurückströmt. Während der Speicherung eintretende Wärmeverluste können für geraume Zeit durch Wärmeabgabe des Latentspeicherelements ausgeglichen werden.

Falls es die räumlichen Verhältnisse nicht zulassen, den Speicher 36 tiefliegend anzuordnen, kann eine Anordnung nach Fig. 2 vorgesehen werden, bei der ein über dem Kühlmittelsystem 12 angeordneter, hochliegender Speicher 36 vorgesehen ist. Nach dem Stillsetzen des Motors 10 wird durch die Elektropumpe 42 das Kühlmittel aus dem Kühlmittelsystem 12 über die Füll- und Entleerungsleitung 38 in den Speicher 36 überführt, worauf durch Schließen eines Absperrventils 46 der Rückfluß des Kühlmittels in das Kühlmittelsystem 12 für die Speicherdauer verhindert wird. Die Luft verläßt den Speicher 36 über die Luftleitung 40 und einen Ausgleichsbehälter 48 und tritt bei 18a in das Kühlmittelsystem 12 ein.

## Patentansprüche

1. Verfahren zur schnellen Einstellung der Betriebstemperatur einer Masse, die mit einem einen Speicher für fühlbare Wärme umfassenden, einen fließ- oder rieselfähigen Wärmeträger enthaltenden System im Wärmetausch steht, insbesondere zur Schnellaufheizung eines Kraftfahrzeugmotors beim Kaltstart, bei dem der Wärmeträger bei Eintritt der Betriebsruhe in den Speicher und spätestens bei Betriebsbeginn in den mit der Masse in Wärmetausch stehenden Bereich des Systems überführt wird,
dadurch gekennzeichnet, daß während der Speicherungsdauer auftretende Speicherungsverluste durch mindestens ein im Speicher angeordnetes Latentspeicherelement ausgeglichen werden und der Wärmeträger zur Beladung des Latentspeicherelements über den Speicher geführt wird, wenn die Masse ihre Betriebstemperatur erreicht hat.

2. Verfahren nach Anspruch 1, dadurch gekennzeichnet, daß der bei Eintritt der Betriebsruhe in den Speicher überführte Wärmeträger nach der Aufheizung des Speichers und/oder Ladung des Latentspeicherelements in den mit der Masse im Wärmetausch stehenden Bereich des Systems zurückgeführt und nach erneuter Wärmeaufnahme wieder in den Speicher überführt wird.

3. Vorrichtung zum Durchführen des Verfahrens nach Anspruch 1 oder 2, mit einem Speicher (36) für fühlbare Wärme, der mit einem einen fließ- oder rieselfähigen Wärmeträger enthaltenden System in Wärmetausch steht, und mindestens einem Latentspeicherelement (44), das in dem Speicher (36) angeordnet ist, um während der Speicherungsdauer auftretende Speicherungsverluste auszugleichen.

## Claims

1. A method of rapidly adjusting the operative temperature of a mass which is in heat exchange relationship with a system including a storage for sensible heat and containing a flowable heat carrier, in particular for rapidly heating an automotive engine during cold starting, wherein the heat carrier is fed into the storage at the beginning of an inoperative period and is fed into the section of the system which is in heat exchange relationship with the mass no later than at the beginning of an operative period,
characterized in that heat storage losses occuring during the storing period are compensated for by at least one latent heat storage element disposed in the heat storage and the heat carrier is fed through the heat storage for loading the latent heat storage when the mass has reached its operative temperature.

2. The method of claim 1, characterized in that the heat carrier that has been fed into the heat storage at the beginning of the inoperative period is refed into the section of the heat carrier system which is in heat exchange relationship with the mass, when the heat storage has been heated up and/or the latent heat storage element has been loaded, and thereafter the heat carrier after having again absorbed heat energy is again fed into the storage.

3. An apparatus for performing the method of claim 1 or claim 2, including a storage (36) for sensible heat which is in heat exchange relationship with a system containing a flowable heat carrier, and at least one latent heat storage element (44) which is disposed in the storage (36) in order to compensate for storing losses occuring during the storage period.

## Revendications

1. Procédé pour atteindre rapidement la température de service d'une masse qui est en échange thermique avec un système qui contient un agent caloporteur liquide ou coulant et qui enveloppe un accumulateur pour chaleur sensible, en particulier pour le réchauffage rapide d'un moteur à combustion interne lors d'un démarrage à froid, dans lequel l'agent caloporteur est transféré dans l'accumulateur au début de la phase de repos et est transféré dans la zone du système qui est en échange thermique avec la masse au plus tard au début de la phase de service,
caractérisé en ce que des pertes au stockage qui apparaissent pendant la durée d'accumulation sont compensées par au moins un élément accumulateur de chaleur latente monté dans l'accumulateur et en ce que l'agent caloporteur est transféré à travers l'accumulateur pour charger l'élément accumulateur de chaleur latente, lorsque la masse a atteint sa température de service.

2. Procédé selon la revendication 1, caractérisé en ce que l'agent caloporteur qui a été transféré dans l'accumulateur au début de la phase de repos est retransféré, après chauffage de l'accumulateur et/ou charge de l'élément accumulateur de chaleur latente, dans la zone du système qui est en échange thermique avec la masse, puis à nouveau dans l'accumulateur après avoir de nouveau emmagasiné de la chaleur.

3. Dispositif destiné à la mise en oeuvre du procédé selon la revendication 1 ou 2, comprenant un accumulateur (36) pour chaleur sensible, qui est en échange thermique avec un système contenant un agent caloporteur liquide ou coulant, et au moins un élément accumulateur de chaleur latente (44), qui est monté dans l'accumulateur (36) pour permettre de compenser les pertes de stockage qui apparaissent pendant la durée de l'accumulation.
